# FASCICULE DE BREVET EUROPEEN

(11) **EP 3 565 431 B1**
(45) Date de publication et mention de la délivrance du brevet: **30.06.2021**
(21) Numéro de dépôt: 17829720.6
(22) Date de dépôt: 29.12.2017
(51) Int. Cl.: A44C 5/18, A44C 5/24

(54) **DISPOSITIF DE LIAISON POUR BRACELET**
VERBINDUNGSVORRICHTUNG FÜR ARMBAND
CONNECTING DEVICE FOR BRACELET

(30) Priorité: 04.01.2017 CH 82017
(43) Date de publication de la demande: 13.11.2019
(73) Titulaire: Lvmh Swiss Manufactures SA, 2300 La Chaux-de-Fonds (CH)
(72) Inventeur: RAILLE, Laurent, 25120 Maiche (FR)
(74) Mandataire: P&TS SA (AG, Ltd.)
(86) Numéro de dépôt international: PCT/IB2017/058512
(87) Numéro de publication internationale: WO 2018/127779

(56) Documents cités:
- CH-A2- 699 188
- CH-A2- 702 726
- JP-Y1- S4 610 636

## Description

### Domaine technique

La présente invention concerne un dispositif de liaison pour bracelet, notamment pour un bracelet de montre-bracelet.

Plus précisément, la présente invention concerne un dispositif de liaison permettant une liaison amovible facilement démontable, notamment sans l'aide d'outils, entre un brin de bracelet et un fermoir déployant. Un tel dispositif de liaison permet une interchangeabilité du fermoir déployant.

### Etat de la technique

Les montres bracelets comportent généralement une boîte de montre avec une carrure comportant des cornes qui servent à l'attache du bracelet. Le bracelet quant à lui comporte deux brins de bracelet et un fermoir, notamment un fermoir déployant comportant généralement deux (parfois trois) bras articulés et deux portions d'attache aptes à coopérer entre elles de manière réversible pour la fermeture et l'ouverture du bracelet, par une manipulation effectuée par le porteur depuis son autre main.

Lorsque l'on souhaite changer le fermoir déployant (ou les brins du bracelet), le déverrouillage puis la désolidarisation de la liaison entre le brin du bracelet et l'une ou l'autre des portions d'attache du fermoir déployant s'effectue généralement à l'aide d'un outil.

Le document EP1188389 prévoit deux paires de pièces de liaison pour un fermoir déployant, la première paire de pièces de liaison étant adaptée pour recevoir les brins d'un bracelet souple et la deuxième paire de pièces de liaison étant adaptée pour recevoir les brins d'un bracelet à maillons rigides.

Le document EP1240841 décrit un fermoir déployant dont les deux bras articulés entre eux sont équipés chacun d'un dispositif de fixation de l'extrémité d'un brin de bracelet. L'un de ces deux dispositifs de fixation comporte un couvercle en forme de C pivotant autour d'un axe par rapport au bras articulé et deux ergots formant des organes de retenue prolongeant les extrémités du couvercle en forme de C de façon parallèle à l'axe. On peut monter facilement la bande formant l'extrémité du brin en l'enfilant entre les organes de retenue du couvercle et en le repliant de 180° autour de l'axe. Dans ce cas, les bandes d'extrémité des brins sont retenues par coincement dans le dispositif de fixation, pour autant qu'elles soient tendues. Une telle situation peut engendrer un dérèglement de la longueur de ces brins si la bande d'extrémité n'est plus en tension, notamment s'il s'agit d'un brin de bracelet de faible épaisseur. Par ailleurs ce dispositif de fixation n'est pas adapté à des largeurs de brins de bracelet différentes.

Les documents CH699188 et JPS4610636Y décrivent d'autres dispositifs de liaison, tandis que le document CH702726 décrit un dispositif de liaison selon le préambule de la revendication 1

Il existe donc un besoin pour un dispositif de liaison entre un brin de bracelet et un fermoir déployant ou boucle de bracelet pour permettre l'interchangeabilité sans outil de ce fermoir déployant.

Il existe aussi un besoin pour un dispositif de liaison entre un brin de bracelet et un fermoir déployant pour permettre l'interchangeabilité sans outil de ce brin de bracelet.

Il existe aussi un besoin pour un dispositif de liaison entre un brin de bracelet et un fermoir déployant qui s'adapte à la plupart des brins de bracelet et notamment à des brins de bracelet de largeurs relativement différentes.

Il existe aussi un besoin pour un dispositif de liaison entre un brin de bracelet et un fermoir déployant qui assure un verrouillage amélioré entre le brin de bracelet et le fermoir déployant.

### Bref résumé de l'invention

Un but de la présente invention est de proposer un dispositif de liaison exempt des limitations des dispositifs de fixation ou des fermoirs déployants connus.

Selon l'invention, ces buts sont atteints notamment au moyen d'un dispositif de liaison permettant une liaison amovible entre un brin de bracelet et un fermoir déployant comportant au moins deux bras articulés et deux portions d'attache aptes à coopérer entre elles de manière réversible, le dispositif de liaison étant défini à la revendication 1. En particulier, dans la première position ouverte du dispositif de liaison, le bracelet est ouvert et dans la deuxième position fermée du dispositif de liaison, le bracelet peut être soit ouvert ou bien fermé (notamment porté autour du poignet), avec le brin de bracelet bien attaché au fermoir déployant.

On comprend que ladite première pièce de liaison et ladite deuxième pièce de liaison sont mobiles entre elles. Dans un mode de réalisation, ladite première pièce de liaison et ladite deuxième pièce de liaison sont mobiles entre elles avec la possibilité d'un mouvement de rotation ou d'un mouvement de pivotement relatif.

Cette solution présente notamment l'avantage de simplifier le démontage et le remontage entre la portion d'attache d'un fermoir déployant et l'extrémité libre d'un brin de bracelet. Un tel dispositif de liaison permet en outre d'apparier l'un à l'autre, sans adaptation ou transformation particulière, des fermoirs déployants traditionnels à des brins de bracelet traditionnels présentant différentes tailles et épaisseurs.

Cette solution présente notamment l'avantage par rapport à l'art antérieur de pouvoir tout à la fois autoriser une interchangeabilité des brins de bracelet et/ou du fermoir déployant et une fixation fiable entre le brin de bracelet et le fermoir déployant utilisant le dispositif de liaison selon l'invention.

En effet, la présente invention permet, sans l'aide d'outils, par simple manipulation du dispositif de liaison, en créant un mouvement relatif entre la première pièce de liaison et ladite deuxième pièce de liaison, de passer d'une première position ouverte permettant la libération et la séparation entre la première pièce de liaison et la deuxième pièce de liaison (et donc entre le brin de bracelet et le fermoir déployant), à une deuxième position fermée dans laquelle ladite première pièce de liaison et ladite deuxième pièce de liaison sont verrouillées entre elles, et inversement. Dans un mode de réalisation, un tel mouvement est un mouvement de basculement ou de pivotement relatif entre la première pièce de liaison et la deuxième pièce de liaison.

On obtient donc une démontabilité sans outils entre le fermoir déployant et le brin de bracelet reliés entre eux par le dispositif de liaison selon l'invention.

Selon l'invention, ladite première pièce de liaison comporte une portion de fixation apte à être montée sur l'extrémité libre du brin de bracelet et une première portion de verrouillage apte à coopérer avec ladite deuxième pièce de liaison. Dans cette première pièce de liaison, ladite portion de fixation et ladite première portion de verrouillage sont reliées l'une à l'autre. De préférence, ladite portion de fixation et ladite première portion de verrouillage sont reliées l'une à l'autre par leurs extrémités.

Dans un mode de réalisation, ladite portion de verrouillage de la première pièce de liaison est une tige. Ainsi, cette tige peut venir se loger dans un passage formé à l'extrémité libre du brin de bracelet. Selon une variante de réalisation, ladite tige formant la première portion de verrouillage de la première pièce de liaison présente, sur au moins un tronçon de sa longueur, une section de forme allongée ou oblongue. Une telle forme favorise le verrouillage entre la première pièce de liaison et la deuxième pièce de liaison.

Dans un mode de réalisation, ladite portion de fixation de la première pièce de liaison est une tige. Selon une variante de réalisation, ladite tige formant la première portion de verrouillage de la première pièce de liaison présente, sur au moins un tronçon de sa longueur, une section de forme circulaire.

Dans un mode de réalisation, ladite portion de fixation et ladite première portion de verrouillage de la première pièce de liaison sont des tiges parallèles entre elles et reliées l'une à l'autre par leurs extrémités.

Selon l'invention, ladite deuxième pièce de liaison comporte une portion de raccordement apte à être montée sur la portion d'attache du fermoir déployant et une deuxième portion de verrouillage apte à coopérer avec ladite première portion de verrouillage de la première pièce de liaison.

Dans un mode de réalisation, ladite portion de raccordement de la deuxième pièce de liaison présente une forme de boucle et est apte à pivoter autour d'une tige de la portion d'attache du fermoir déployant. Selon une variante, cette portion de raccordement est formée par une portion courbée en forme de boucle apte à retenir, sans possibilité de sortie, la tige de la portion d'attache du fermoir déployant tout en autorisant le pivotement relatif entre la boucle ou portion de raccordement et la tige de la portion d'attache du fermoir. De cette façon, on permet le mouvement relatif entre la portion de raccordement et la tige de la portion d'attache du fermoir.

Selon l'invention, ladite deuxième portion de verrouillage de la deuxième pièce de liaison présente une forme de crochet avec une ouverture. Cette deuxième portion de verrouillage en forme de crochet est apte à permettre la sortie de ladite première portion de verrouillage de la première pièce de liaison dans la première position ouverte et est apte à retenir la première portion de verrouillage de la première pièce de liaison dans la deuxième position fermée. Selon une variante, cette deuxième portion de verrouillage est formée par une portion courbée en forme de crochet, à savoir de boucle ouverte, qui délimite une ouverture. On comprend que cette ouverture permet de libérer, à savoir de laisser passer hors de cette deuxième portion de verrouillage, la première portion de verrouillage de la première pièce de liaison dans la première position ouverte du dispositif de liaison.

Dans un mode de réalisation, ladite deuxième pièce de liaison forme une languette de liaison. On comprend qu'une telle pièce est très aisément fabriquée, par exemple à partir d'une plaquette dont deux côtés opposés sont recourbés, en direction de la même face de la plaquette (languette de liaison), l'un en forme de crochet (boucle ouverte) pour former la deuxième portion de verrouillage et l'autre en forme de boucle (crochet fermé, sans ouverture) pour former ladite portion de raccordement.

La présente invention porte également sur un dispositif de fermeture pour bracelet comportant un fermoir déployant comportant au moins deux bras articulés et deux portions d'attache aptes à coopérer entre elles de manière réversible, et un dispositif de liaison tel que décrit précédemment, dans lequel ladite deuxième pièce de liaison est montée pivotante sur la portion d'attache.

L'invention concerne également un bracelet comprenant deux brins de bracelet et un fermoir déployant comportant au moins deux bras articulés et deux portions d'attache aptes à coopérer entre elles de manière réversible. Un tel bracelet comprend en outre un dispositif de liaison tel que décrit précédemment, disposé entre une portion d'attache du fermoir et l'extrémité de l'un des brins de bracelet. Dans un mode de réalisation, un tel bracelet constitue le bracelet d'une montre-bracelet.

Dans un mode de réalisation, dans lequel ladite deuxième portion de verrouillage de la deuxième pièce de liaison présente une forme de crochet avec une ouverture, les bras du fermoir déployant referment l'ouverture de la deuxième portion de verrouillage de la deuxième pièce de liaison dans ladite deuxième position fermée du dispositif de liaison. Ainsi, on comprend que les bras du fermoir déployant contribuent à améliorer le verrouillage entre la première pièce de liaison et la deuxième pièce de liaison, donc entre le brin du bracelet et la portion d'attache correspondante du fermoir déployant.

Dans un mode de réalisation, ladite deuxième pièce de liaison s'étend au moins sur la largeur de l'extrémité libre du brin de bracelet. Ceci garantit à la fois une meilleure stabilité mécanique de la jonction entre la portion d'attache du fermoir déployant et l'extrémité libre du brin de bracelet, et également un aspect esthétique amélioré par une prolongation également visuelle entre la portion d'attache du fermoir déployant et l'extrémité libre du brin de bracelet.

Dans un mode de réalisation, lesdits deux brins de bracelet sont des brins d'un bracelet souple.

Dans un mode de réalisation, lesdits deux brins de bracelet sont des brins d'un bracelet à maillons rigides.

L'invention concerne aussi une montre comportant une boîte de montre et un bracelet, ledit bracelet présentant deux brins de bracelet et un fermoir déployant comportant au moins deux bras articulés et deux portions d'attache aptes à coopérer entre elles de manière réversible pour la fermeture et l'ouverture du bracelet, ledit bracelet présentant en outre au moins un dispositif de liaison tel que décrit précédemment, disposé entre une portion d'attache du fermoir et l'extrémité de l'un des brins de bracelet.

Par ailleurs, de manière générale, la présente invention se rapporte à un objet destiné à être porté au poignet comportant un article et un bracelet, ledit bracelet présentant deux brins de bracelet et un fermoir déployant comportant au moins deux bras articulés et deux portions d'attache aptes à coopérer entre elles de manière réversible pour la fermeture et l'ouverture du bracelet, ledit bracelet présentant en outre au moins un dispositif de liaison tel que décrit précédemment, disposé entre une portion d'attache du fermoir et l'extrémité de l'un des brins de bracelet. Un tel article peut être décoratif ou ornemental, notamment un bijou ou autre parure, et/ou utilitaire, tel qu'une boîte avec un couvercle, une boussole, un chronomètre ou chronographe, un téléphone, une station météorologique, un réveil, un dispositif de détection d'un paramètre physiologique tel que la pulsation cardiaque....

### Brève description des figures

Un exemple de mise en œuvre de l'invention est indiqué dans la description illustrée par les figures annexées dans lesquelles :
- La figure 1 illustre en perspective la moitié d'un bracelet de montre équipé du dispositif de liaison selon la présente invention, vu depuis la face arrière, dans la position fermée du dispositif de liaison,
La figure 2 représente la moitié du bracelet de montre de la figure 1 en vue de dessus, selon la direction II de la figure 1,
La figure 3 montre la moitié du bracelet de montre de la figure 1 en vue de côté, selon la direction III de la figure 2,
La figure 4 correspond à la portion de gauche la Fig. 3, montrée de façon agrandie,
La figure 5 montre la portion de la moitié du bracelet de montre de la figure 4 en perspective depuis le côté et le dessus, selon la direction V de la figure 4,
La figure 6 représente la vue en section longitudinale de la portion de la moitié du bracelet de montre des figures 4 et 5, selon la direction VI-VI de la figure 5,
Les figure 7 à 10 représentent la même vue que la figure 6, pour des positions intermédiaires et pour la position ouverte du dispositif de liaison selon l'invention, et
La figure 11 illustre en perspective la moitié d'un bracelet de montre équipé de la figure 1, vu depuis la face avant, dans la position ouverte du dispositif de liaison et résultant de la séparation entre la première pièce de liaison et la deuxième pièce de liaison.

### Exemple(s) de mode de réalisation de l'invention

Habituellement, dans les bracelets des montres bracelets, l'un des deux brins du bracelet comporte un passage ou trou à son extrémité libre devant être accouplé au fermoir par un système de fixation. Une tige (notamment une barrette à ressort) traverse ce trou (passage) et se retrouve ainsi montée dans une extrémité du fermoir. Pour monter et démonter chaque brin du bracelet, il faut un outil tel qu'un tournevis ou un pointeau.

Dans le mode de réalisation illustré sur les figures 1 à 11, on présente un dispositif de liaison 40 selon l'invention permettant le montage et le démontage entre un brin de bracelet 20 qui est relié (à gauche) à une portion d'attache 31 d'un fermoir déployant 30.

Comme on peut le voir sur la figure 1, le brin de bracelet 20 est relié (à gauche) à la portion d'attache 31 du fermoir déployant 30, l'autre extrémité libre (à droite) du brin de bracelet 20 étant destinée à être reliée à une boîte de montre. La liaison mécanique réversible entre le brin de bracelet 20 et la portion d'attache 31 est donc assurée par le dispositif de liaison 40 objet de la présente invention. Sur cette figure 1, on peut également voir un bras articulé 32 du fermoir déployant 30, également attaché sur la portion d'attache 31 du fermoir déployant 30, le bras articulé 32 étant destiné à coopérer avec l'autre brin du bracelet (non représenté).

On retrouve les éléments décrits précédemment sur les figures 2 à 5, qui montrent par ailleurs la première pièce de liaison 41 et la deuxième pièce de liaison 42 du dispositif de liaison 40.

La première pièce de liaison 41 du dispositif de liaison 40 se présente, lorsque ses composants sont montés ensemble, comme deux tiges 41a, 41b parallèles entre elles, reliées à chaque extrémité par une plaquette de liaison 41c. La tige 41b (à droite sur les figures 6 et 7) est amovible, est généralement constituée par une barrette à ressort, et elle forme une portion de fixation 41b qui coopère avec l'extrémité libre (à gauche sur les figures 6 et 7) du brin de bracelet 20 pour un montage permanent avec le brin de bracelet 20 (un démontage par outil restant possible pour désolidariser la tige 41b de la pièce de liaison 41, par dégagement des extrémités de la tige 41b hors d'un logement associé présent dans chaque plaquette de liaison 41c, et ainsi libérer le brin du bracelet).

En particulier, la portion de fixation 41b est une tige de section circulaire logée dans le passage transversal 21 formé dans l'extrémité libre (à gauche sur les figures 6 et 7) du brin de bracelet 20. Cette configuration autorise un mouvement de pivotement entre la portion de fixation 41b et le brin de bracelet 20. D'une manière générale, dans le présent texte, l'adjectif « longitudinal » s'adresse à une direction selon laquelle s'étend le brin de bracelet mis à plat, et l'adjectif « transversal » correspond à une direction orthogonale à la direction longitudinale, correspondant à la largeur du brin de bracelet.

La tige 41a (à gauche sur les figures 6 et 7), forme une première portion de verrouillage 41a du dispositif de liaison 40, et est de préférence montée à demeure par ses extrémités sur les deux plaquettes de liaison 41c. Cette première portion de verrouillage 41a coopère de manière réversible avec la deuxième pièce de liaison 42 du dispositif de liaison 40 comme il sera décrit ci-après.

Comme on peut le voir sur les figures 6 à 10, la première portion de verrouillage 41a est une tige cylindrique qui présente une section (ou courbe directrice) de forme globalement allongée ou oblongue. Plus précisément, comme on le voit sur les figures 6 à 10, cette première portion de verrouillage 41a présente en section une forme délimitée par deux arcs de cercles convexes et par deux tronçons rectilignes parallèles entre eux et délimitant chacun un méplat le long de cette tige. Chaque tronçon rectiligne relie une extrémité de l'un des arcs de cercles à une extrémité de l'autre des arcs de cercles. En outre, on note que les deux tronçons rectilignes sont parallèles entre eux, un des tronçons rectilignes étant positionné entre l'autre des tronçons rectilignes et la portion de fixation 41b. Aussi, comme il apparaît sur la figure 10, la distance e1 qui sépare les deux tronçons rectilignes (et qui correspond à la plus petite épaisseur de la première portion de verrouillage 41a) est plus faible que la distance E1 qui sépare les deux tronçons en forme d'arc de cercle (et qui correspond à la plus grande épaisseur de la première portion de verrouillage 41a).

Ainsi, on comprend que la portion de fixation 41b et la première portion de verrouillage 41a de la première pièce de liaison 41 sont des tiges parallèles entre elles et reliées l'une à l'autre par leurs extrémités par des plaquettes de fixation 41c.

La deuxième pièce de liaison 42 du dispositif de liaison 40 se présente comme une languette de liaison s'étendant en direction transversale du fermoir déployant 30 et du brin de bracelet 20. La deuxième pièce de liaison 42 du dispositif de liaison 40 présente une face externe 421 destinée à être positionnée en direction opposée du poignet du porteur du bracelet, continûment pleine et pratiquement plate, et une face interne 422 destinée à faire face au poignet du porteur du bracelet.

La deuxième pièce de liaison 42 présente une portion de raccordement 42a (à gauche sur les figures 6 et 7) et une deuxième portion de verrouillage 42b (à droite sur les figures 6 et 7).

En particulier, la portion de raccordement 42a forme une portion tubulaire, avec une section en forme de boucle, qui délimite un passage transversal 42a1 recevant avec possibilité de pivotement, une tige 31a de section circulaire de la portion d'attache 31 du fermoir déployant 30 (à gauche sur les figures 6 et 7) du brin de bracelet 20. Cette configuration autorise un mouvement de pivotement entre la portion d'attache 31 du fermoir déployant 30 et la deuxième pièce de liaison 42 autour de la tige 31a.

La deuxième portion de verrouillage 42b de la deuxième pièce de liaison 42 est également une portion tubulaire s'étendant en direction transversale du fermoir déployant 30 et du brin de bracelet 20, et qui est non seulement ouverte à ses deux extrémités mais aussi le long de la direction transversale, en direction de la portion de raccordement 42a par une ouverture 42c. De cette façon, ladite ouverture 42c va permettre, dans une première position ouverte représentée sur les figures 8, 9 et 10, la sortie de la première portion de verrouillage 41a hors de la deuxième pièce de liaison 42. En particulier, cette portion tubulaire forme un logement transversal 42b1 de section circulaire, avec un diamètre égal ou légèrement supérieur à la distance E1 qui sépare les deux tronçons en forme d'arc de cercle de la première portion de verrouillage 41a. Pour assurer un verrouillage efficace dans la position fermée du dispositif de liaison 40, ladite ouverture 42c présente une largeur inférieure à la distance E1 qui sépare les deux tronçons en forme d'arc de cercle de la première portion de verrouillage 41a, et supérieure à la distance e1 qui sépare les deux tronçons rectilignes de la première portion de verrouillage 41a.

On va maintenant décrire en relation avec les figures 6 à 10 la manœuvre de libération entre la première pièce de liaison 41 et la deuxième pièce de liaison 42.

Lors d'un premier mouvement de pivotement (flèche A sur la figure 7), on fait basculer manuellement la deuxième pièce de liaison 42 du dispositif de liaison 40 autour de la tige 31a de la portion d'attache 31 du fermoir déployant 30 dans un premier sens (sens antihoraire sur la figure 7). Avant cette manœuvre, il faut relever (voir la figure 3) que le crochet formé par la deuxième portion de verrouillage 42b est refermé par le bras articulé 32 du fermoir déployant 30, ce bras articulé 32 faisant face à la face interne 422 la deuxième pièce de liaison 42. Après cette manœuvre, l'ouverture 42c s'est écartée du bras articulé 32 du fermoir déployant 30, le crochet formé par la deuxième portion de verrouillage 42b étant alors ouvert au niveau de la face interne 422 de la deuxième pièce de liaison 42.

Dans cette position intermédiaire visible sur la figure 7, la première portion de verrouillage 41a est toujours disposée dans le logement transversal 42b1, sans possibilité de sortir par l'ouverture 42c car c'est un des deux tronçons rectilignes de la première portion de verrouillage 41a qui fait face à l'ouverture 42c.

Lors d'un deuxième mouvement de pivotement (flèche B sur la figure 8), on fait basculer manuellement la première pièce de liaison 41 du dispositif de liaison 40 autour de la première portion de verrouillage 41a dans un deuxième sens (sens horaire sur la figure 8) opposé au premier sens utilisé pour le premier mouvement de pivotement. Après cette manœuvre, le crochet formé par la deuxième portion de verrouillage 42b est toujours ouvert et la première portion de verrouillage 41a est toujours disposée dans le logement transversal 42b1, avec cette fois un des deux arcs de cercle de la première portion de verrouillage 41a qui fait face à l'ouverture 42c.

Ensuite d'un premier mouvement de translation (flèche C sur la figure 9, de haut en bas), on fait sortir la première portion de verrouillage 41a hors du logement transversal 42b1. La première portion de verrouillage 41a vient alors en butée contre la portion de raccordement 42a.

Lors d'un deuxième mouvement de translation (flèche D sur la figure 10, de gauche à droite), on fait sortir la première portion de verrouillage 41a hors de la deuxième pièce de liaison 42, par l'ouverture 42c du logement transversal 42b1, qui se prolonge par une cavité transversale 42b2 qui débouche sur la face interne 422 avec une dimension plus grande que E1, ce qui permet de séparer la première pièce de liaison 41 de la deuxième pièce de liaison 42, et par là de séparer le fermoir déployant 30 du brin de bracelet 20.

Les opérations décrites précédemment sont inversées pour le montage du brin de bracelet 20 sur la portion d'attache 31.

Ainsi, la première pièce de liaison 41 et la deuxième pièce de liaison 42 sont mobiles l'une par rapport à l'autre. Ce mouvement relatif est obtenu par une simple manipulation sans outil, de préférence à la main, notamment en réalisant un pivotement relatif entre la première pièce de liaison 41 tenue par une main et la deuxième pièce de liaison 42 tenue par l'autre main.

Le fermoir déployant 30 illustré partiellement sur les figures 1 à 11 comporte deux bras articulés l'un sur l'autre par l'une de leurs extrémités. Bien entendu, l'invention s'applique également à un fermoir déployant qui comporte trois parties (trois bras) articulées les unes aux autres.

De l'autre côté du fermoir déployant 30, il y a une autre portion d'attache (non représentée) du fermoir déployant 30, qui est relié à l'autre brin du bracelet (non représenté), par un système de fixation classique tel que décrit précédemment ou bien par un dispositif de liaison selon l'invention tel que décrit précédemment.

Les brins de bracelet comportent à leur extrémité devant être reliée à la boîte de montre un système de fixation, notamment un système de fixation rapide et sans outil.

### Numéros de référence employés sur les figures

- 20: Brin de bracelet
- 21: Passage transversal
- 30: Fermoir déployant ou boucle de bracelet
- 31: Portion d'attache
- 31a: Tige de section circulaire
- 32: Bras articulé
- 40: Dispositif de liaison
- 41: Première pièce de liaison
- 41a: Première portion de verrouillage (tige de section oblongue)
- 41b: Portion de fixation (tige de section circulaire)
- 41c: Plaquette de liaison
- 42: Deuxième pièce de liaison
- 42a: Portion de raccordement (boucle)
- 42a1: Passage transversal
- 42b: Deuxième portion de verrouillage (crochet)
- 42b1: Logement transversal (de section circulaire)
- 42b2: Cavité transversale
- 42c: Ouverture
- 421: Face externe
- 422: Face interne
- A: Flèche (premier mouvement de pivotement)
- B: Flèche (deuxième mouvement de pivotement)
- C: Flèche (premier mouvement de translation)
- D: Flèche (deuxième mouvement de translation)
- e1: Plus petite épaisseur de la première portion de verrouillage 41a
- E1: Plus grande épaisseur de la première portion de verrouillage 41a

## Revendications

1. Dispositif de liaison (40) permettant une liaison amovible entre un brin de bracelet (20) et un fermoir déployant (30) comportant au moins deux bras articulés (32) et deux portions d'attache (31) aptes à coopérer entre elles de manière réversible, le dispositif de liaison (40) comprenant une première pièce de liaison (41) apte à être fixée sur l'extrémité libre du brin de bracelet (20) et une deuxième pièce de liaison (42) apte à être montée sur la portion d'attache (31),
ladite première pièce de liaison (41) et ladite deuxième pièce de liaison (42) étant configurées pour coopérer entre elles de manière réversible entre une première position ouverte autorisant la séparation entre la première pièce de liaison (41) et la deuxième pièce de liaison (42) et une deuxième position fermée dans laquelle ladite première pièce de liaison (41) et ladite deuxième pièce de liaison (42) sont verrouillées entre elles, ladite première pièce de liaison (41) comportant une portion de fixation (41b) apte à être montée sur l'extrémité libre du brin de bracelet (20) et une première portion de verrouillage (41a) apte à coopérer avec ladite deuxième pièce de liaison, et ladite deuxième pièce de liaison (42) comportant une portion de raccordement (42a) apte à être montée sur la portion d'attache (31) du fermoir déployant (30), ladite deuxième pièce de liaison (42) comportant en outre une deuxième portion de verrouillage (42b) apte à coopérer avec ladite première portion de verrouillage (41a) de la première pièce de liaison, **caractérisé en ce que** ladite deuxième portion de verrouillage (42b) de la deuxième pièce de liaison (42) présente une forme de crochet avec une ouverture, apte à permettre la sortie de ladite première portion de verrouillage (41a) de la première pièce de liaison (41) dans la première position ouverte et apte à retenir la première portion de verrouillage (41a) de la première pièce de liaison (41) dans la deuxième position fermée.

2. Dispositif de liaison (40) selon la revendication, dans lequel ladite première portion de verrouillage (41a) de la première pièce de liaison (41) est une tige.

3. Dispositif de liaison (40) selon la revendication 2, dans lequel ladite tige formant la première portion de verrouillage (41a) de la première pièce de liaison (41) présente, sur au moins un tronçon de sa longueur, une section de forme oblongue.

4. Dispositif de liaison (40) selon la revendication 2 ou 3, dans lequel ladite portion de fixation (41b) et ladite première portion de verrouillage (41a) de la première pièce de liaison (41) sont des tiges parallèles entre elles et reliées l'une à l'autre par leurs extrémités.

5. Dispositif de liaison (40) selon l'une quelconque des revendications 1 à 4, dans lequel ladite portion de raccordement (42a) de la deuxième pièce de liaison (42) présente une forme de boucle et est apte à pivoter autour d'une tige de la portion d'attache (31) du fermoir déployant (30)

6. Dispositif de liaison (40) selon l'une quelconque des revendications 1 à 5, dans lequel ladite deuxième pièce de liaison (42) forme une languette de liaison

7. Dispositif de fermeture pour bracelet comportant un fermoir déployant (30) comportant au moins deux bras articulés (32) et deux portions d'attache (31) aptes à coopérer entre elles de manière réversible, et un Dispositif de liaison (40) selon l'une quelconque des revendications 1 à 6, dans lequel ladite deuxième pièce de liaison (42) est montée pivotante sur la portion d'attache (31).

8. Bracelet comprenant deux brins de bracelet et un fermoir déployant (30) comportant au moins deux bras articulés (32) et deux portions d'attache (31) aptes à coopérer entre elles de manière réversible, ledit bracelet comprenant en outre un dispositif de liaison (40) selon l'une quelconque des revendications 1 à 6 disposé entre une portion d'attache (31) du fermoir (30) et l'extrémité de l'un des brins de bracelet (20).

9. Bracelet selon la revendication 8, comprenant un dispositif de liaison (40) selon l'une quelconque des revendications 1 à 6, dans lequel dans ladite deuxième position fermée du dispositif de liaison (40) les bras du fermoir déployant (30) referment l'ouverture (42c) de la deuxième portion de verrouillage (42b) de la deuxième pièce de liaison (42).

10. Bracelet selon l'une quelconque des revendications 8 à 9, dans lequel ladite deuxième pièce de liaison (42) s'étend au moins sur la largeur de l'extrémité libre du brin de bracelet (20).

11. Bracelet selon la revendication 9 ou 10, dans lequel lesdits deux brins de bracelet sont des brins d'un bracelet souple.

12. Bracelet selon la revendication 9 ou 10, dans lequel lesdits deux brins de bracelet sont des brins d'un bracelet à maillons rigides.

13. Montre comportant une boîte de montre et un bracelet, ledit bracelet présentant deux brins de bracelet et un fermoir déployant (30) comportant au moins deux bras articulés (32) et deux portions d'attache (31) aptes à coopérer entre elles de manière réversible pour la fermeture et l'ouverture du bracelet, ledit bracelet présentant en outre au moins un dispositif de liaison (40) selon l'une quelconque des revendications 1 à 6, disposé entre une portion d'attache (31) du fermoir et l'extrémité de l'un des brins de bracelet (20).

14. Montre comportant une boîte de montre et un bracelet selon l'une des revendications 8 à 12.

15. Objet destiné à être porté au poignet comportant un article et un bracelet, ledit bracelet présentant deux brins de bracelet (20) et un fermoir déployant (30) comportant au moins deux bras articulés (32) et deux portions d'attache (31) aptes à coopérer entre elles de manière réversible pour la fermeture et l'ouverture du bracelet, ledit bracelet présentant en outre au moins un Dispositif de liaison (40) selon l'une quelconque des revendications 1 à 6, disposé entre une portion d'attache (31) du fermoir et l'extrémité de l'un des brins de bracelet.

16. Objet destiné à être porté au poignet comportant un bracelet selon l'une des revendications 8 à 12.

## Patentansprüche

1. Verbindungsvorrichtung (40), die eine lösbare Verbindung zwischen einem Armbandteil (20) und einer Faltschließe (30) gestattet, die mindestens zwei angelenkte Arme (32) und zwei Anbringabschnitte (31) aufweist, die reversibel miteinander zusammenwirken können, wobei die Verbindungsvorrichtung (40) ein erstes Verbindungsglied (41), das an dem freien Ende des Armbandteils (20) befestigt werden kann, und ein zweites Verbindungsglied (42), das an dem Anbringabschnitt (31) montiert werden kann, umfasst,
wobei das erste Verbindungsglied (41) und das zweite Verbindungsglied (42) dazu ausgestaltet sind, reversibel zwischen einer ersten, offenen Position, die die Trennung zwischen dem ersten Verbindungsglied (41) und dem zweiten Verbindungsglied (42) gestattet, und einer zweiten, geschlossenen Position, in der das erste Verbindungsglied (41) und das zweite Verbindungsglied (42) miteinander verriegelt sind, miteinander zusammenzuwirken, wobei das erste Verbindungsglied (41) einen Befestigungsabschnitt (41b), der an dem freien Ende des Armbandteils (20) montiert werden kann, sowie einen ersten Verriegelungsabschnitt (41a), der mit dem zweiten Verbindungsglied zusammenwirken kann, aufweist, wobei das zweite Verbindungsglied (42) einen Anschlussabschnitt (42a) aufweist, der an dem Anbringabschnitt (31) der Faltschließe (30) montiert werden kann, und wobei das zweite Verbindungsglied (42) ferner einen zweiten Verriegelungsabschnitt (42b) aufweist, der mit dem ersten Verriegelungsabschnitt (41a) des ersten Verbindungsglieds zusammenwirken kann, **dadurch gekennzeichnet, dass** der zweite Verriegelungsabschnitt (42b) des zweiten Verbindungsglieds (42) eine Hakenform mit einer Öffnung aufweist, die das Herausgehen des ersten Verriegelungsabschnitts (41a) des ersten Verbindungsglieds (41) in der ersten, offenen Position gestatten kann und das Halten des ersten Verriegelungsabschnitts (41a) des ersten Verbindungsglieds (41) in der zweiten, geschlossenen Position gestatten kann.

2. Verbindungsvorrichtung (40) nach Anspruch 1, wobei der erste Verriegelungsabschnitt (41a) des ersten Verbindungsglieds (41) ein Steg ist.

3. Verbindungsvorrichtung (40) nach Anspruch 2, wobei der Steg, der den ersten Verriegelungsabschnitt (41a) des ersten Verbindungsglieds (41) bildet, über mindestens einem Stück seiner Länge einen länglichen Abschnitt aufweist.

4. Verbindungsvorrichtung (40) nach Anspruch 2 oder 3, wobei der Befestigungsabschnitt (41b) und der erste Verriegelungsabschnitt (41a) des ersten Verbindungsglieds (41) zueinander parallele Stege sind, die über ihre Enden miteinander verbunden sind.

5. Verbindungsvorrichtung (40) nach einem der Ansprüche 1 bis 4, wobei der Anschlussabschnitt (42a) des zweiten Verbindungsglieds (42) eine Schlaufenform aufweist und um einen Steg des Anbringabschnitts (31) der Faltschließe (30) schwenken kann.

6. Verbindungsvorrichtung (40) nach einem der Ansprüche 1 bis 5, wobei das zweite Verbindungsglied (42) eine Verbindungszunge bildet.

7. Schließvorrichtung für ein Armband, aufweisend eine Faltschließe (30), die mindestens zwei angelenkte Arme (32) und zwei Anbringabschnitte (31) aufweist, die reversibel miteinander zusammenwirken können, und eine Verbindungsvorrichtung (40) nach einem der Ansprüche 1 bis 6, wobei das zweite Verbindungsglied (42) schwenkend an dem Anbringabschnitt (31) montiert ist.

8. Armband, umfassend zwei Armbandteile und eine Faltschließe (30), die mindestens zwei angelenkte Arme (32) und zwei Anbringabschnitte (31) aufweist, die reversibel miteinander zusammenwirken können, wobei das Armband ferner eine Verbindungsvorrichtung (40) nach einem der Ansprüche 1 bis 6 umfasst, die zwischen einem Anbringabschnitt (31) der Schließe (30) und dem Ende eines der Armbandteile (20) angeordnet ist.

9. Armband nach Anspruch 8, umfassend eine Verbindungsvorrichtung (40) nach einem der Ansprüche 1 bis 6, wobei die Arme der Faltschließe (30) in der zweiten, geschlossenen Position der Verbindungsvorrichtung (40) die Öffnung (42c) des zweiten Verriegelungsabschnitts (42b) des zweiten Verbindungsglieds (42) schließen.

10. Armband nach einem der Ansprüche 8 bis 9, wobei sich das zweite Verbindungsglied (42) mindestens über die Breite des freien Endes des Armbandteils (20) erstreckt.

11. Armband nach Anspruch 9 oder 10, wobei die beiden Armbandteile Teile eines flexiblen Armbands sind.

12. Armband nach Anspruch 9 oder 10, wobei die beiden Armbandteile Teile eines Armbands mit starren Gliedern sind.

13. Armbanduhr, aufweisend ein Uhrgehäuse und ein Armband, wobei das Armband zwei Armbandteile und eine Faltschließe (30) aufweist, die mindestens zwei angelenkte Arme (32) und zwei Anbringabschnitte (31) aufweist, die reversibel zum Schließen und Öffnen des Armbands miteinander zusammenwirken können, wobei das Armband ferner mindestens eine Verbindungsvorrichtung (40) nach einem der Ansprüche 1 bis 6 aufweist, die zwischen dem Anbringabschnitt (31) der Schließe und dem Ende eines der Armbandteile (20) angeordnet ist.

14. Armbanduhr, aufweisend ein Uhrgehäuse und ein Armband nach einem der Ansprüche 8 bis 12.

15. Gegenstand, der dazu bestimmt ist, am Handgelenk getragen zu werden, aufweisend einen Artikel und ein Armband, wobei das Armband zwei Armbandteile (20) und eine Faltschließe (30) aufweist, die mindestens zwei angelenkte Arme (32) und zwei Anbringabschnitte (31) aufweist, die zum Schließen und Öffnen des Armbands reversibel miteinander zusammenwirken können, wobei das Armband ferner mindestens eine Verbindungsvorrichtung (40) nach einem der Ansprüche 1 bis 6 aufweist, die zwischen einem Anbringabschnitt (31) der Schließe und dem Ende eines der Armbandteile angeordnet ist.

16. Gegenstand, der dazu bestimmt ist, am Handgelenk getragen zu werden, aufweisend ein Armband nach einem der Ansprüche 8 bis 12.

## Claims

1. A connecting device (40) allowing a releasable connection between a bracelet strap (20) and a folding clasp (30) comprising at least two articulated arms (32) and two fastening portions (31) capable of reversibly cooperating with each other, the connecting device (40) comprising a first connecting piece (41) capable of being secured to the free end of the bracelet strap (20) and a second connecting piece (42) capable of being mounted on the fastening portion (31), said first connecting piece (41) and said second connecting piece (42) being configured to reversibly cooperate with each other between a first, open position allowing separation of the first connecting piece (41) and the second connecting piece (42) and a second, closed position in which said first connecting piece (41) and said second connecting piece (42) are locked together, said first connecting piece (41) comprising a fastening portion (41b) capable of being mounted on the end of the bracelet strap (20) and a first locking portion (41a) capable of cooperating with said second connecting piece (42), and said second connecting piece (42) comprising a connection portion (42a) capable of being mounted on the fastening portion (31) of the folding clasp (30), said second connecting piece (42) further comprising a second locking portion (42b) capable of cooperating with said first locking portion (41a) of the first connecting piece, **characterized in that** said second locking portion (42b) of the second connecting piece (42) has a hook form with an opening, capable of allowing the exit of said first locking portion (41a) from the first connecting piece (41) in the first, open position and capable of retaining the first locking portion (41a) of the first connecting piece (41) in the second, closed position.

2. The connecting device (40) as claimed in claim 1, wherein said first locking portion (41a) of the first connecting piece (41) is a rod.

3. The connecting device (40) as claimed in claim 2, wherein said rod forming the first locking portion (41a) of the first connecting piece (41) has, on at least one section of its length, an oblong cross section.

4. The connecting device (40) as claimed in claim 2 or 3, wherein said fastening portion (41b) and said first locking portion (41a) of the first connecting piece (41) are mutually parallel rods connected to each other via their ends.

5. The connecting device (40) as claimed in any of claims 1 to 4, wherein said connection portion (42a) of the second connecting piece (42) has a loop form and is capable of pivoting about a rod of the fastening portion (31) of the folding clasp (30).

6. The connecting device (40) as claimed in any one of claims 1 to 5, wherein said second connecting piece (42) forms a connecting tongue.

7. A closure device for a bracelet comprising a folding clasp (30) comprising at least two articulated arms (32) and two fastening portions (31) capable of reversibly cooperating with each other, and a connecting device (40) as claimed in any one of claims 1 to 6, wherein said second connecting piece (42) is mounted pivotably on the fastening portion (31).

8. A bracelet comprising two bracelet straps and a folding clasp (30) comprising at least two articulated arms (32) and two fastening portions (31) capable of reversibly cooperating with each other, said bracelet further comprising a connecting device (40), as claimed in any one of claims 1 to 6, arranged between a fastening portion (31) of the clasp (30) and the end of one of the bracelet straps (20).

9. The bracelet as claimed in claim 8, comprising a connecting device (40) as claimed in any of claims 1 to 6, wherein, in said second, closed position of the connecting device (40), the arms of the folding clasp (30) close off the opening (42c) of the second locking portion (42b) of the second connecting piece (42).

10. The bracelet as claimed in any one of claims 8 to 9, wherein said second connecting piece (42) extends at least over the width of the free end of the bracelet strap (20).

11. The bracelet as claimed in claim 9 or 10, wherein said two bracelet straps are straps of a flexible bracelet.

12. The bracelet as claimed in claim 9 or 10, wherein said two bracelet straps are straps of a bracelet with rigid links.

13. A watch comprising a watch case and bracelet, said bracelet having two bracelet straps and a folding clasp (30) comprising at least two articulated arms (32) and two fastening portions (31) capable of reversibly cooperating with each other for closing and opening the bracelet, said bracelet further having at least one connecting device (40), as claimed in any one of claims 1 to 6, arranged between a fastening portion (31) of the clasp and the end of one of the bracelet straps (20).

14. A watch comprising a watch case and a bracelet as claimed in any one of claims 8 to 12.

15. An object designed to be worn on the wrist, comprising an article and a bracelet, said bracelet having two bracelet straps (20) and a folding clasp (30) comprising at least two articulated arms (32) and two fastening portions (31) capable of reversibly cooperating with each other for closing and opening the bracelet, said bracelet further having at least one connecting device (40) according to any of claims 1 to 6, arranged between a fastening portion (31) of the clasp and the end of one of the bracelet straps.

16. An object designed to be worn on the wrist, comprising a bracelet as claimed in any of claims 8 to 12.
